# FASCICULE DE BREVET EUROPEEN

(11) **EP 2 225 964 B1**
(45) Date de publication et mention de la délivrance du brevet: **18.01.2017**
(21) Numéro de dépôt: 10305230.4
(22) Date de dépôt: 05.03.2010
(51) Int. Cl.: A45D 34/04

(54) **Dispositif de distribution d'un produit cosmétique, et procédé de stockage associé.**
Vorrichtung zum Verteilen eines Kosmetikprodukts und entsprechendes Lagerverfahren
Device for dispensing a cosmetic product and associated storage method

(30) Priorité: 06.03.2009 FR 0951434; 03.04.2009 US 166270 P
(43) Date de publication de la demande: 08.09.2010
(73) Titulaire: L'Oréal, 75008 Paris (FR)
(72) Inventeur: Maelstaf, Luc, 92270, Bois Colombes (FR); Brunerie, Patrice, 93290, Tremblay en France (FR)
(74) Mandataire: Lavoix

(56) Documents cités:
- FR-A- 1 350 541
- US-A- 2 719 997
- US-A- 2 807 817
- US-A1- 2002 044 818

## Description

La présente invention concerne un dispositif de distribution d'un produit cosmétique, selon le préambule de la revendication 1.

Par « produit cosmétique », on entend notamment un produit tel que défini dans la Directive du Conseil 93/55 CEE du 14 juin 1993.

Un tel dispositif est destiné à distribuer un produit cosmétique en vue de son application sur la peau ou les fibres kératiniques d'un utilisateur.

Il comprend généralement un contenant recevant le produit cosmétique et une tête de distribution de produit qui comporte un organe applicateur rotatif, tel qu'une bille ou un galet, monté dans une chape à une extrémité du contenant.

Le produit cosmétique est appliqué en faisant tourner l'organe applicateur rotatif dans la chape par contact avec la peau ou les fibres kératiniques de l'utilisateur. Le produit sort du contenant en passant entre l'organe applicateur rotatif et la chape.

Lorsque l'utilisateur a fini d'utiliser le dispositif, il place un capot sur le contenant autour de la tête de distribution pour l'obturer.

WO 2006/007987 et US 6,511,243 décrivent des dispositifs de distribution.

Dans ces dispositifs, le contenant et le capot sont conformés de telle sorte que le dispositif est stocké verticalement sur un support horizontal avec sa tête de distribution dirigée vers le bas.

Le contenant est ainsi conformé avec une paroi de fond qui empêche le maintien stable du dispositif tête en haut, alors que le capot définit une paroi de maintien stable tête en bas du dispositif sur un support horizontal.

Dans ces dispositifs, le produit cosmétique est susceptible de couler entre l'organe applicateur rotatif et la chape lors de son stockage, ce qui peut conduire à des coulures et des pertes de produit désagréables et coûteuses pour l'utilisateur.

Pour pallier ce problème, WO 2006/007987 et US 6,511,243 prévoient de munir le capot de pattes rigides d'application de l'organe applicateur rotatif contre un siège d'étanchéité défini par la chape. Toutefois, ces pattes ne sont efficaces que lorsque le capot est vissé de manière ferme dans une position verrouillée sur le contenant.

Par contre, des fuites de produit cosmétique hors du contenant peuvent toujours se produire si l'utilisateur referme mal le capot, notamment par manque de temps ou de force.

US 2 719 997 décrit un autre dispositif de distribution.

Un but de l'invention est donc d'obtenir un dispositif de distribution de produit cosmétique comprenant un organe applicateur rotatif, qui peut être stocké tête en bas avec un risque très limité de fuite de produit cosmétique durant le stockage.

A cet effet, l'invention a pour objet un dispositif du type précité, caractérisé en ce que l'organe de sollicitation est déformable élastiquement par rapport au capot entre une configuration de repos qu'il occupe dans la position de distribution de produit et une configuration déformée élastiquement qu'il occupe dans la position d'obturation du contenant.

Le dispositif selon l'invention peut comprendre l'une ou plusieurs des caractéristiques des revendications 2 à 10.

L'invention a également pour objet un procédé selon la revendication 11.

L'invention sera mieux comprise à la lecture de la description qui va suivre, donnée uniquement à titre d'exemple, et faite en se référant aux dessins annexés, sur lesquels :
- la Figure 1 est une vue de côté en élévation d'un premier dispositif d'application selon l'invention disposé en appui stable tête en bas sur un support;
- la Figure 2 est une vue prise en coupe suivant le plan vertical médian II de la Figure 1 ;
- la Figure 3 est une vue analogue à la Figure 1 lors de l'application de produit cosmétique, le capot de protection occupant la position de distribution ;
- la Figure 4 est une vue de dessus du volume intérieur du capot du dispositif de la Figure 1 ;
- la Figure 5 est une vue analogue à la Figure 2 d'un deuxième dispositif selon l'invention, dans une position d'engagement du capot sur le contenant ; et
- la Figure 6 est une vue analogue à la Figure 5, le capot occupant sa position d'obturation verrouillée.

Un premier dispositif d'application 10 d'un produit cosmétique selon l'invention est représenté sur les Figures 1 à 4.

Ce dispositif 10 comprend un contenant allongé 12 recevant le produit cosmétique à appliquer, un ensemble d'application formé par une tête de distribution 14 visible sur la Figure 2, un capot 16 amovible d'obturation de la tête 14 et un mécanisme 18 de verrouillage du capot 16 sur le contenant.

Le produit cosmétique contenu dans le contenant est avantageusement un liquide, une émulsion, une crème, ou un gel. En variante, ce produit est une poudre fluide.

Ce produit est avantageusement un produit anti-transpirant, anti-odorant ou/et parfumant pour constituer un déodorant ou un parfum.

Comme illustré par les Figures 1 et 2, le contenant 12 est allongé suivant un axe du contenant A-A', vertical sur la Figure 1.

Le contenant 12 comporte, de haut en bas sur la Figure 1, une paroi de fond 20, une paroi latérale 22, et un col 24 de montage de la tête 14 débouchant par une ouverture 26 de distribution de produit, visible sur la Figure 2.

La paroi de fond 20, la paroi latérale 22, et le col 24 définissent intérieurement un réservoir 28 de produit cosmétique qui débouche exclusivement par l'ouverture de distribution 26.

La paroi de fond 20 est conformée pour empêcher le maintien stable tête 14 en haut du dispositif 10, avec l'axe A-A' du contenant sensiblement vertical, lorsque la paroi de fond 20 est posée sur un support horizontal.

A cet effet, la paroi de fond 20 est arrondie ou bombée avec une concavité dirigée à l'écart de l'ouverture de distribution 26. Elle ne s'étend pas dans un plan horizontal.

Dans cet exemple, la paroi latérale 22 est de forme divergeant à l'écart de la paroi de fond 20. Elle définit avec le col 24 un épaulement périphérique extérieur 30 de blocage du capot 16. La paroi latérale 22 est propre à être saisie par la main d'un utilisateur en vue de l'application de produit cosmétique.

Le col 24 fait saillie à partir de l'épaulement 30 le long de l'axe A-A' vers le capot 16. Il présente une largeur maximale, prise perpendiculairement à l'axe A-A' inférieure à la largeur maximale de la paroi latérale 22 au voisinage de l'épaulement 30.

Le col 24 définit intérieurement une gorge annulaire 32 périphérique de montage en force de la tête 14.

La tête d'application 14 comprend un organe applicateur rotatif 40 pour l'application de produit, et une chape 42 de retenue de l'organe applicateur rotatif 40 recevant à rotation cet organe 40.

L'organe applicateur rotatif 40 est dans cet exemple formé par une bille rotative. En variante, l'organe applicateur rotatif 40 est formé par un rouleau ou un galet monté rotatif dans la chape 42.

L'organe applicateur rotatif 40 présente une partie extérieure 44 faisant saillie hors de la chape 42 pour être appliquée sur la peau et/ou les fibres kératiniques d'un utilisateur, et une partie intérieure 46 reçue dans la chape 42.

L'organe applicateur 40 est monté librement rotatif autour d'au moins un axe perpendiculaire à l'axe A-A' dans la chape 42.

Dans cet exemple, l'organe applicateur rotatif 40 formé par une bille est monté librement rotatif suivant une pluralité d'axes de rotation perpendiculaires à l'axe A-A'. Il forme avec la chape 42 une liaison rotule.

Le diamètre de l'organe applicateur rotatif 40 est légèrement inférieur, par exemple d'au maximum 20%, au diamètre du col 24.

La chape 42 comprend, de haut en bas sur la Figure 1, un manchon intérieur 50 de montage sur le col et une jupe extérieure 52 de retenue de l'organe applicateur rotatif 40. Le manchon 50 et la jupe 52 délimitent un canal central 54 de distribution de produit d'axe A-A', dans lequel est inséré l'organe applicateur rotatif 40.

Le manchon 50 est sensiblement cylindrique d'axe A-A'. Il présente extérieurement un bourrelet 56 de montage en force dans le col 24, et une nervure d'appui 58 sur le bord extérieur du col 24. Le manchon 50 présente intérieurement un siège annulaire 60 d'étanchéité destiné à recevoir la partie intérieure 46 de l'organe applicateur rotatif 40.

Le bourrelet de montage 56 est engagé en force dans la gorge 32. La nervure d'appui 58 repose en appui sur le bord extérieur du col 24, extérieurement par rapport au bourrelet 56. Ainsi, la chape 42 est rendue solidaire du contenant 12. Dans une variante, la chape 42 est venue de matière avec le contenant 12.

Le siège annulaire 60 définit un épaulement périphérique 62 de contour identique au contour extérieur d'une section transversale de la partie inférieure 46, cette section transversale étant inférieure à la section transversale maximale de l'organe applicateur rotatif 40.

Le siège 60 fait saillie radialement vers l'axe A-A' dans le canal central 54.

La jupe extérieure 52 fait saillie extérieurement à partir du manchon 50 le long de l'axe A-A' sur une hauteur inférieure à la hauteur de la bille 40. Elle s'étend jusqu'à un bord libre 64 en convergeant de manière galbée vers l'axe A-A'.

La jupe extérieure 52 est pleine sur sa périphérie et définit le long du bord libre 64 une ouverture de passage 66 de l'organe applicateur rotatif 40.

La section transversale extérieure de l'ouverture de passage 66, prise perpendiculairement à l'axe A-A', est inférieure à la section transversale maximale de l'organe applicateur rotatif 40.

Le canal 54 s'étend axialement entre le réservoir 28 et l'ouverture de passage 66 dans lesquels il débouche.

L'organe applicateur rotatif 40 est monté librement rotatif dans le canal 54. La partie intérieure 46 de l'organe applicateur rotatif et la jupe 52 en regard délimitent entre eux un passage annulaire 68 de distribution de produit situé à la périphérie du canal 54.

L'organe applicateur rotatif 40 est déplaçable le long de l'axe A-A' dans le canal 54 entre une position intérieure d'obturation du passage annulaire 68 et une position extérieure de distribution de liquide à travers le passage 68.

Dans la position intérieure, la partie inférieure 46 de l'organe applicateur rotatif 40 est disposée en appui sur l'épaulement 62 du siège 60 pour obturer de manière sensiblement étanche le réservoir 28 vers l'extérieur et empêcher le passage de produit cosmétique à travers le passage 68.

Dans la position extérieure, le produit cosmétique est libre de s'écouler à la périphérie de l'organe applicateur rotatif 40 dans le passage 68 qui est alors dégagé, depuis le réservoir 28, à travers le canal 54, jusqu'à l'ouverture 66.

Le capot 16 comprend une paroi de base 80 et une paroi latérale 82 qui fait saillie vers le contenant 12 à partir de la paroi de base 80, les parois 80 et 82 définissant un volume intérieur 84 de réception de la tête 14.

Le capot 16 comprend en outre, selon l'invention, un organe 86 déformable élastiquement de sollicitation de l'organe applicateur rotatif 40 contre le siège 60.

La paroi de base 80 délimite une surface extérieure d'appui plane 88 s'étendant à la périphérie de cette paroi 80.

Cette surface 88 est conformée pour permettre le maintien stable tête 14 en bas du dispositif 10, avec l'axe A-A' sensiblement vertical, lorsque la surface d'appui 88 est appliquée sur le support horizontal, comme représenté sur la Figure 1. La paroi de base 80 forme ainsi une paroi de maintien stable tête 14 en bas du dispositif 10.

La paroi latérale 82 présente une hauteur, prise le long de l'axe A-A' supérieure à la hauteur maximale de la tête 14.

La paroi latérale 82 fait saillie autour de l'axe A-A' à partir de la paroi de base 80 jusqu'à un bord intérieur 90. Elle définit, au voisinage et à l'écart axialement de la paroi de base 80, des entretoises 92 de montage et de retenue axiale de l'organe de sollicitation 86. Les entretoises 92 sont venues de matière avec la paroi 82 et font saillie radialement vers l'axe A-A' dans le volume intérieur 84.

Le bord libre 90 définit une ouverture d'insertion de la tête 14 de section transversale supérieure à la section transversale maximale de la tête 14. Le bord libre 90 présente un contour extérieur légèrement inférieur au contour extérieur de la paroi latérale 22 au voisinage de l'épaulement 30.

Comme illustré par les Figures 2 et 4, l'organe de sollicitation 86 comprend une base annulaire 100 solidaire de la paroi latérale 82 et au moins une patte de sollicitation déformable élastiquement 102 qui fait saillie radialement vers l'axe A-A' par rapport à la base 100.

Plus généralement, le nombre de pattes 102 est supérieur ou égal à 1 et est compris avantageusement entre 1 et 6.

Dans cet exemple, l'organe de sollicitation 86 est rapporté dans le capot 16 sur la paroi latérale 82. En variante, l'organe 86 est venu de matière avec le capot 16.

Cet organe 86 est avantageusement formé d'acétal ou d'un autre matériau permettant d'assurer l'effet ressort approprié.

Dans une variante, cet organe 86 est un ressort métallique.

La base 100 est fixée dans la paroi 82 par insertion entre les entretoises 82. Elle est fixe axialement le long de l'axe A-A'.

La patte 102 présente à son extrémité libre 104 un ergot d'application sur l'organe applicateur rotatif 40.

La patte 102 est déformable par flexion entre une configuration de repos, représentée en pointillés sur la Figure 2, dans laquelle elle fait saillie à l'écart de la paroi de base 80 vers le bord libre 90, et une configuration déformée dans laquelle elle fait saillie à l'écart du bord libre 90 vers la paroi de base 80.

Dans la configuration de repos, la patte 102 fait saillie vers le bord libre 90 par rapport au plan moyen de la base 100.

Dans la configuration déformée, l'extrémité libre 104 est située sensiblement dans le plan moyen de la base annulaire 100.

Le mécanisme de verrouillage 18 est du type « à baïonnette ». Il comprend ainsi une pluralité de pions de verrouillage 110 répartis à la périphérie du capot 16 et pour chaque pion 110, un guide correspondant 112 disposé à la périphérie du contenant 12 sur le col 24.

Les pions 110 font saillie radialement vers l'axe A-A' par rapport à la paroi latérale 82 au voisinage du bord 90.

Dans l'exemple représenté sur la Figure 2, le nombre de pions est de 3. Plus généralement, ce nombre est compris entre 2 et 4.

Les guides 112 sont répartis à la périphérie du col autour de l'axe A-A' en définissant entre eux des espaces 118 d'insertion axiale des pions 110. Le nombre de guides 112 est égal au nombre de pions 110.

Chaque guide 112 comprend une nervure circonférentielle 120 et une butée de fond 122.

La nervure 120 s'étend sensiblement parallèlement à l'épaulement 30 en regard de celui-ci. Elle fait saillie radialement à l'écart de l'axe A-A' à partir du col 24. Chaque nervure 120 définit, à une extrémité libre, située dans un espace 118, une surface de came 124 inclinée propre à coopérer avec le pion 110.

La butée de fond 122 raccorde la nervure 120 à l'épaulement 30 en s'étendant axialement.

La nervure 120, la butée de fond 122 et l'épaulement 30 définissent entre eux une gorge 126 circonférentielle d'insertion du pion 110, de hauteur sensiblement égale à la hauteur du pion 110.

Le capot 16 est déplaçable par rapport au contenant 12 et à la tête 14 entre une position de distribution de produit 10, représentée sur la Figure 3, une position initiale d'engagement de la tête, une position intermédiaire d'obturation engagée autour de la tête 14, et une position d'obturation verrouillée du contenant 12, représentée sur les Figures 1 et 2.

Dans la position d'utilisation, le capot 16 est disposé totalement à l'écart de la tête 14 et du contenant 12. La tête 14 a été extraite hors du volume intérieur 84. L'organe de sollicitation 86 occupe sa configuration de repos.

Dans la position initiale d'engagement, la tête 14 a été introduite au moins partiellement dans le volume 84 le long de l'axe A-A'. L'organe de sollicitation 86 occupe sa configuration de repos. L'extrémité libre 104 s'applique contre l'organe applicateur rotatif 40.

Dans la position intermédiaire d'obturation, le capot 16 a été déplacé le long de l'axe A-A' pour faire passer l'organe de sollicitation 86 de sa configuration de repos à sa configuration déformée. L'organe de sollicitation 86 maintient alors l'organe applicateur rotatif 40 dans sa position intérieure, appliqué contre le siège 60.

Dans la position d'obturation verrouillée, les pions 110 sont passés dans les espaces 118 et le capot 16 a ensuite été pivoté autour de l'axe A-A' pour insérer les pions 110 dans les gorges 116 définies par les guides 112.

Chaque pion 110 est ainsi mobile autour de l'axe A-A' lors de la rotation du capot 16 le long de la nervure 120 et de la surface de came 124 jusqu'à une position en butée contre la butée de fond 122. La coopération entre chaque pion 110 et la surface de came 124 rapproche axialement le capot 16 et l'épaulement 30, augmentant encore la déformation de l'organe de sollicitation 86.

La tête 14 et le col 24 sont reçus dans le volume intérieur 84. Le capot 16 affleure la paroi latérale 22 du contenant 12 le long de l'épaulement 30.

On notera que quel que soit le poids total du contenant 12 y compris le produit qu'il contient, la déformation sera la même dans la position d'obturation verrouillée. Dans la position intermédiaire d'obturation, le taux de déformation de l'organe de sollicitation 68 dépendra du poids appliqué par le contenant 12, et donc de l'évolution du volume de produit contenu dans ce contenant 12 sur l'organe de sollicitation 68.

Le fonctionnement du premier dispositif 10 selon l'invention va maintenant être décrit.

Initialement, comme représenté sur la Figure 3, le capot 16 est placé dans la position de distribution, à l'écart du contenant 12. La partie extérieure 44 de l'organe applicateur rotatif 40 est placée au contact de la peau ou des fibres kératiniques d'un utilisateur et est déplacée pour permettre l'application de produit.

Ainsi, l'organe applicateur rotatif 40 roule sur la peau ou les fibres kératiniques. Lors de ce roulement, l'organe applicateur rotatif 40 est placé à l'écart de sa position intérieure, ce qui autorise le passage de produit cosmétique depuis le réservoir 28, à travers l'ouverture de distribution 26, puis dans le canal 54, jusqu'à l'ouverture de passage 66.

Lorsque l'utilisateur a terminé l'application de produit, il passe le capot 16 successivement dans sa position initiale d'engagement puis dans sa position intermédiaire d'obturation.

A cet effet, il insère la tête 14 et une partie du col 24 dans le volume intérieur 84 en plaçant les pions 110 en regard des espaces 118 de passage axial. Puis, il déplace axialement le capot 16 vers le contenant 12 en rapprochant le bord libre 90 vers l'épaulement 30.

Lors de ce déplacement, l'extrémité libre 104 de la patte 102 déformable de l'organe de sollicitation 86 s'applique sur l'organe applicateur rotatif 40 dans la position initiale d'engagement et se déforme élastiquement vers la configuration déformée dans la position intermédiaire d'obturation.

L'organe de sollicitation 86 exerce alors par l'intermédiaire de la patte 102, une force de sollicitation de l'organe applicateur rotatif 40 vers sa position intérieure appliquée contre le siège d'étanchéité 60. Ceci obture le passage annulaire 68 de circulation de produit cosmétique.

Cette obturation se produit juste après que l'organe de sollicitation élastique 86 entre en contact avec l'organe applicateur rotatif 40 sans qu'il soit nécessaire que le capot 16 soit totalement verrouillé sur le contenant 12. Ainsi, même si l'utilisateur verrouille insuffisamment le capot 16 sur le contenant 12, le risque de fuite de produit hors du réservoir 28 à travers la tête 14 est très limité.

Ceci est notamment vrai lorsque l'utilisateur place le contenant 12 tête en bas dans le capot 16, le capot 16 étant disposé de manière stable sur une surface horizontale, quelle que la soit la position angulaire de la tête de distribution par rapport au capot 16 autour de l'axe A-A'. Ainsi, l'organe de sollicitation 68 est déformé même lorsque les pions 110 sont placés à l'écart angulairement des espaces 118 butent axialement au-dessus des nervures 120 hors de la gorge 126.

Puis, l'utilisateur entraîne en rotation le capot 16 autour de l'axe A-A' pour faire pénétrer les pions 110 dans les gorges 126 définies par les guides 112. Lors de ce passage, les pions 110 coopèrent avec la surface de came 124, ce qui provoque un déplacement axial du capot 16 vers le contenant 12 et donc un verrouillage plus ferme du capot 16 sur le contenant 12.

Lors de ce déplacement, la déformation de la patte 102 élastique de l'organe de sollicitation 86 se poursuit pour atteindre la configuration déformée. Le capot 16 est alors fixe par rapport au contenant 12.

Le dispositif 10 est ensuite tourné tête 14 en bas pour appliquer de manière stable la surface d'appui 88 de la paroi de base 80 du capot 16 sur un support plan, comme représenté sur la Figure 1. L'axe A-A' du contenant s'étend alors sensiblement verticalement de manière stable. La paroi de base 80 du contenant 12 est disposée à l'écart du support plan.

Le poids du produit cosmétique contenu dans le réservoir 28, par exemple compris entre 50 g et 75 g engendre une force dirigée vers le bas qui s'applique sur l'ensemble formé par le contenant 12 et la tête 14. Cette force favorise encore le verrouillage du contenant 12 sur le capot 16.

Cette force évite la sortie du produit lorsque le contenant 12 n'est pas encore verrouillé sur le capot 16, le contenant étant présenté tête en bas.

La présence de l'organe de sollicitation 86, qui s'oppose à cette force, assure un maintien adéquat de l'étanchéité au niveau du siège 60, ce qui empêche les fuites de produit cosmétique à travers la tête 14 lors de son stockage tête en bas.

Un deuxième dispositif selon l'invention 140 est représenté sur les Figures 5 et 6.

A la différence du premier dispositif 10, l'organe 86 de sollicitation du deuxième dispositif 140 comprend une base formée par un dôme 142 déformable élastiquement et un manchon 144 annulaire d'appui sur l'organe applicateur rotatif 40 qui n'est pas nécessairement déformable.

Le dôme 142 est fixé à sa périphérie sur la paroi latérale 82. Le manchon 144 fait saillie à partir du dôme 142 vers le bord libre 90 autour de l'axe A-A'. Dans cet exemple, il est venu de matière avec le dôme 142. Il définit un bord libre 146 continu sur une circonférence pour le contact avec l'organe applicateur rotatif 40.

Dans la configuration de repos, représentée sur la Figure 5, le dôme 142 fait saillie à l'écart de la paroi de base 80 avec une concavité dirigée vers le bord libre 90.

Dans la configuration déformée, représentée sur la Figure 6, le dôme 142 a été déformé vers la paroi de base 80 et présente une configuration sensiblement plane dans un plan perpendiculaire à l'axe A-A'.

Le fonctionnement du deuxième dispositif 140 est par ailleurs analogue à celui du premier dispositif.

Dans une variante de ce mode de réalisation, le manchon 144 est remplacé par au moins une patte discontinue sur une circonférence autour de l'axe A-A'.

Dans une variante du premier dispositif 10 et du deuxième dispositif 140, le capot 16 est formé de plusieurs pièces, par exemple une pièce formant la paroi de base 80 et une autre pièce formant la paroi latérale 82, les pièces étant assemblées entre elles.

Dans une autre variante, l'organe de sollicitation 86 est formé par une partie déformable de la paroi de base 80.

Plus généralement, le mécanisme de verrouillage 18 peut être à vis ou à encliquetage, le capot 16 n'étant pas nécessairement rotatif autour de l'axe A-A' pour passer dans la position d'obturation verrouillée.

## Revendications

1. Dispositif (10; 140) de distribution d'un produit cosmétique, du type comprenant :
- un contenant (12) s'étendant suivant un axe (A-A') et délimitant un réservoir (28) de produit cosmétique débouchant par une ouverture de distribution (26),
- une tête (14) de distribution de produit cosmétique obturant l'ouverture de distribution (26), la tête (14) comprenant un organe applicateur rotatif (44) et une chape (42) de retenue recevant l'organe applicateur rotatif (44) libre en rotation suivant au moins un axe de rotation ;
- un capot (16) d'obturation délimitant un volume (84) de réception de la tête (14), le capot (16) étant mobile entre une position d'obturation du contenant (12) dans laquelle la tête (14) est reçue dans le volume de réception (84) et une position de distribution de produit,
le contenant (12) étant conformé pour empêcher le maintien stable tête (14) en haut du dispositif (10) sur un support horizontal,
le capot (16) comportant une paroi (80) de maintien stable tête (14) en bas du dispositif (10) sur un support horizontal et un organe de sollicitation (86) de l'organe applicateur rotatif (40) contre un siège d'étanchéité (60) délimité par la chape (42) dans la position d'obturation du contenant ;
**caractérisé en ce que** l'organe de sollicitation (86) est déformable élastiquement par rapport au capot (16) entre une configuration de repos qu'il occupe dans la position de distribution de produit et une configuration déformée élastiquement qu'il occupe dans la position d'obturation du contenant, et
**en ce que** l'organe de sollicitation (86) est au moins partiellement déformé dès que le contenant (12) est disposé tête en bas dans le capot (16), lorsque le capot (16) occupe une position stable sur un support horizontal, quelle que soit la position angulaire de la tête de distribution (14) relativement au capot (16) autour de l'axe (A-A').

2. Dispositif (10 ; 140) selon la revendication 1, **caractérisé en ce que** l'organe de sollicitation (86) est disposé dans le volume intérieur (84) axialement à l'écart de la paroi de maintien (80).

3. Dispositif (10) selon l'une quelconque des revendications précédentes, **caractérisé en ce que** l'organe de sollicitation (86) comprend une base (100) solidaire d'une paroi (82) du capot et au moins une patte (102) déformable élastiquement faisant saillie par rapport à la base (100).

4. Dispositif (140) selon l'une quelconque des revendications précédentes, **caractérisé en ce que** l'organe de sollicitation (86) comprend au moins une base (142) déformable élastiquement et un organe de contact (144) sur l'organe applicateur rotatif (40) solidaire de la base (100).

5. Dispositif (140) selon la revendication 4, **caractérisé en ce que** la base (142) est formée par un dôme.

6. Dispositif (10 ; 140) selon l'une quelconque des revendications précédentes, **caractérisé en ce que** l'organe de sollicitation (86) est rapporté sur une paroi (82) du capot (16).

7. Dispositif selon l'une quelconque des revendications 1 à 5, **caractérisé en ce que** l'organe de sollicitation (86) est venu de matière avec au moins une paroi (82) du capot (16).

8. Dispositif (10 ; 140) selon l'une quelconque des revendications précédentes, **caractérisé en ce qu'**il comprend un mécanisme (18) de verrouillage du capot (16) dans une position d'obturation verrouillée.

9. Dispositif (10; 140) selon la revendication 8, **caractérisé en ce que** le mécanisme de verrouillage (18) comprend au moins un pion (110) solidaire de l'un du capot et d'un élément fixe formé par l'un du contenant (12) et de la tête (14), le mécanisme de verrouillage (18) comprenant un guide (112) de réception du pion (110) solidaire de l'autre du capot (16) et de l'élément fixe, le capot (16) étant monté rotatif autour de l'axe (A-A') du contenant par rapport à l'élément fixe lors du passage du capot (16) de sa position de distribution à sa position d'obturation verrouillée.

10. Dispositif selon la revendication 9, **caractérisé en ce que** l'un au moins du guide (112) et du pion (110) délimite une surface de came (124) propre à déplacer axialement le capot (16) par rapport au contenant (12) suivant l'axe du contenant (A-A') lors de la rotation du capot (16) par rapport au contenant (12) autour de l'axe (A-A') du contenant.

11. Procédé de stockage d'un dispositif (10 ; 140) de distribution d'un produit cosmétique, **caractérisé en ce qu'**il comprend les étapes suivantes :
- fourniture d'un dispositif (10 ; 140) selon l'une quelconque des revendications précédentes, le capot (16) occupant la position de distribution du dispositif ;
- passage du capot (16) de sa position de distribution à sa position d'obturation, le passage comprenant l'application de l'organe de sollicitation (86) sur l'organe applicateur rotatif (40) et la déformation élastique de l'organe de sollicitation (86) entre sa configuration de repos et sa configuration déformée pour appliquer l'organe applicateur rotatif (40) contre le siège d'étanchéité (60);
- disposition de la paroi de maintien (80) sur un support, le dispositif (10 ; 140) étant maintenu stable tête (14) en bas sur le support.

## Patentansprüche

1. Vorrichtung (10; 140) zur Verteilung eines Kosmetikprodukts, der Art, die umfasst:
- einen Behälter (12), der sich entlang einer Achse (A - A') erstreckt und einen Vorratsbehälter (28) für ein Kosmetikprodukt abgrenzt, der in einer Verteilungsöffnung (26) mündet,
- einen Verteilungskopf (14) für das Kosmetikprodukt, der die Verteilungsöffnung (26) verschließt, wobei der Kopf (14) ein drehbares Applikatorteil (44) und eine Halteabdeckung (42) umfasst, die das drehbare Applikatorteil (44) entlang mindestens einer Drehachse frei drehbeweglich aufnimmt;
- eine Verschlusshaube (16), die ein Aufnahmevolumen (84) für den Kopf (14) abgrenzt, wobei die Haube (16) zwischen einer Verschlussstellung des Behälters (12), in welcher der Kopf (14) im Aufnahmevolumen (84) aufgenommen ist, und einer Produktverteilungsstellung beweglich ist,
wobei der Behälter (12) dazu angepasst ist, den standfesten Halt des Kopfs (14) der Vorrichtung (10) nach oben an einem horizontalen Träger zu verhindern,
wobei die Haube (16) eine Wand (80) zum standfesten Halten des Kopfs (14) der Vorrichtung (10) nach unten an einem horizontalen Träger und ein Teil (86) zur Druckbeaufschlagung des drehbaren Applikatorteils (40) gegen einen Dichtsitz (60) umfasst, der von der Abdeckung (42) in der Verschlussstellung des Behälters abgegrenzt wird;
**dadurch gekennzeichnet, dass** das Druckbeaufschlagungsteil (86) in Bezug auf die Haube (16) zwischen einer Ruhekonfiguration, die es in der Produktverteilungsstellung einnimmt, und einer elastisch verformten Konfiguration elastisch verformbar ist, die es in der Verschlussstellung des Behälters einnimmt, und
dass das Druckbeaufschlagungsteil (86) zumindest teilweise verformt wird, sobald der Behälter kopfunter in der Haube (16) angeordnet wird, wenn die Haube (16) eine standfeste Stellung an einem horizontalen Träger einnimmt, wie auch immer die Winkelstellung des Verteilungskopfs (14) in Bezug auf die Haube (16) um die Achse (A-A') sein mag.

2. Vorrichtung (10; 140) nach Anspruch 1, **dadurch gekennzeichnet, dass** das Druckbeaufschlagungsteil (86) im Innenvolumen (84) axial beabstandet von der Haltewand (80) angeordnet ist.

3. Vorrichtung (10) nach einem der vorhergehenden Ansprüche, **dadurch gekennzeichnet, dass** das Druckbeaufschlagungsteil (86) eine fest mit einer Wand (82) der Haube verbundene Basis (100) und mindestens eine elastisch verformbare Lasche (102) umfasst, die in Bezug auf die Basis (100) vorsteht.

4. Vorrichtung (140) nach einem der vorhergehenden Ansprüche, **dadurch gekennzeichnet, dass** das Druckbeaufschlagungsteil (86) mindestens eine elastisch verformbare Basis (142) und ein fest mit der Basis (100) verbundenes Teil (144) zum Kontakt am drehbar Applikatorteil (40) umfasst.

5. Vorrichtung (140) nach Anspruch 4, **dadurch gekennzeichnet, dass** die Basis (152) durch eine Kuppel gebildet ist.

6. Vorrichtung (10; 140) nach einem der vorhergehenden Ansprüche, **dadurch gekennzeichnet, dass** das Druckbeaufschlagungsteil (86) an einer Wand (82) der Haube (16) angebracht ist.

7. Vorrichtung nach einem der Ansprüche 1 bis 5, **dadurch gekennzeichnet, dass** das Druckbeaufschlagungsteil (86) materialgleich mit mindestens einer Wand der Haube (16) ist.

8. Vorrichtung (10; 140) nach einem der vorhergehenden Ansprüche, **dadurch gekennzeichnet, dass** sie einen Mechanismus (18) zum Verriegeln der Haube (16) in einer verriegelten Verschlussstellung umfasst.

9. Vorrichtung (10; 140) nach Anspruch 8, **dadurch gekennzeichnet, dass** der Verriegelungsmechanismus (18) mindestens einen Zapfen (110) umfasst, der fest mit einem der Teile, und zwar der Haube oder einem feststehenden Element verbunden ist, das durch den Behälter (12) oder den Kopf (14) gebildet ist, wobei der Verriegelungsmechanismus (18) eine Führung (112) zur Aufnahme des Zapfens (110) umfasst, der mit dem jeweils anderen Teil, der Haube (16) oder dem feststehenden Element verbunden ist, wobei die Haube (16) drehbeweglich um die Achse (A- A') des Behälters in Bezug auf das feststehende Element beim Übergang der Haube (16) von ihrer Verteilungsstellung zu ihrer verriegelten Verschlussstellung angebracht ist.

10. Vorrichtung nach Anspruch 9, **dadurch gekennzeichnet, dass** mindestens die Führung (112) oder der Zapfen (110), eine Nockenfläche (124) abgrenzt, die sich dazu eignet, die Haube (16) in Bezug auf den Behälter (12) entlang der Achse (A -A') des Behälters bei der Drehung der Haube (16) in Bezug auf den Behälter (12) um die Achse (A-A') des Behälters axial zu verschieben.

11. Verfahren zum Lagern einer Vorrichtung (10; 140) zur Verteilung eines Kosmetikprodukts, **dadurch gekennzeichnet, dass** es die folgenden Schritte umfasst:
- Bereitstellen einer Vorrichtung (10; 140) nach einem der vorhergehenden Ansprüche, wobei die Haube (16) die Verteilungsstellung der Vorrichtung einnimmt;
- Bewirken eines Übergangs der Haube (16) von ihrer Verteilungsstellung in ihre Verschlussstellung, wobei der Übergang das Andrücken des Druckbeaufschlagungsteils (86) an das drehbare Applikatorteil (40) und die elastische Verformung des Druckbeaufschlagungsteils (86) zwischen seiner Ruhekonfiguration und seiner verformten Konfiguration umfasst, um das drehbare Applikatorteil (40) gegen den Dichtsitz (60) zu drücken;
- Anordnen der Haltewand (80) auf einem Träger, wobei die Vorrichtung (10; 140) standfest mit dem Kopf (14) nach unten am Träger gehalten wird.

## Claims

1. Device (10; 140) for dispensing a cosmetic product, of the type comprising:
- a container (12) which extends along an axis (A-A') and which delimits, for the cosmetic product, a reservoir (28) which opens via a dispensing opening (26),
- a head (14) which is for dispensing cosmetic product and which blocks the dispensing opening (26), the head (14) comprising a rotary application member (44) and a retention cap (42) which receives the rotary application member (44) so as to rotate freely about at least one axis of rotation;
- a blocking cover (16) which delimits a space (84) for receiving the head (14), the cover (16) being able to be moved between a position for blocking the container (12) in which the head (14) is received in the receiving space (84) and a position for dispensing the product,
the container (12) being shaped so as to prevent the device (10) from being retained in a stable manner on a horizontal support with the head (14) in an upward position,
the cover (16) comprising a wall (80) for stable retention of the device (10) on a horizontal support with the head (14) in a downward position and a member (86) for urging the rotary application member (40) against a sealing seat (60) which is delimited by the cap (42) in the position for blocking the container;
wherein the urging member (86) can be resiliently deformed relative to the cover (16) between an idle configuration which it occupies in the position for dispensing the product and a resiliently deformed configuration which it occupies in the position for blocking the container, and wherein the urging member (86) is at least partially deformed as soon as the container (12) is arranged with the head in a downward position in the cover (16), when the cover (16) occupies a stable position on a horizontal support, regardless of the angular position of the dispensing head (14) relative to the cover (16) about the axis (A-A').

2. Device (10; 140) according to claim 1, wherein the urging member (86) is arranged in the inner space (84), axially remote from the retention wall (80).

3. Device (10) according to any one of the preceding claims, wherein the urging member (86) comprises a base (100) which is fixedly joined to a wall (82) of the cover and at least one resiliently deformable lug (102) which protrudes relative to the base (100).

4. Device (140) according to any one of the preceding claims wherein the urging member (86) comprises at least one resiliently deformable base (142) and a member (144) for contact on the rotary application member (40) which is fixedly joined to the base (100).

5. Device (140) according to claim 4, wherein the base (142) is formed by a dome.

6. Device (10; 140) according to any one of the preceding claims, wherein the urging member (86) is attached to a wall (82) of the cover (16).

7. Device according to any one of claims 1 to 5, wherein the urging member (86) is integral with at least one wall (82) of the cover (16).

8. Device (10; 140) according to any one of the preceding claims, wherein it comprises a mechanism (18) for locking the cover (16) in a locked blocking position.

9. Device (10; 140) according to claim 8, wherein the locking mechanism (18) comprises at least one pin (110) which is fixedly joined to one of the cover or a fixed element which is formed by one of the container (12) or the head (14), the locking mechanism (18) comprising a guide (112) for receiving the pin (110) which is fixedly joined to the other of the cover (16) or the fixed element, the cover (16) being mounted rotatably about the axis (A-A') of the container relative to the fixed element when the cover (16) moves from the dispensing position to the locked blocking position thereof.

10. Device according to claim 9, wherein at least one of the guide (112) or the pin (110) delimits a cam surface (124) which is capable of axially moving the cover (16) relative to the container (12) along the axis (A-A') of the container when the cover (16) is rotated relative to the container (12) about the axis (A-A') of the container.

11. Method for storing a device (10; 140) for dispensing a cosmetic product, comprising the following steps:
- providing a device (10; 140) according to any one of the preceding claims, the cover (16) being in the dispensing position of the device;
- moving the cover (16) from the dispensing position to the blocking position thereof, the movement involving pressing the urging member (86) against the rotary application member (40) and resiliently deforming the urging member (86) between the idle configuration and the deformed configuration thereof in order to press the rotary application member (40) against the sealing seat (60);
- arranging the retention wall (80) on a support, the device (10; 140) being held in a stable manner on the support with the head (14) in a downward position.
